# EUROPÄISCHE PATENTSCHRIFT

(11) **EP 1 157 208 B1**
(45) Veröffentlichungstag und Bekanntmachung des Hinweises auf die Patenterteilung: **16.03.2005**
(21) Anmeldenummer: 00954296.0
(22) Anmeldetag: 29.06.2000
(51) Int. Cl.: F02M 61/18

(54) **SACKLOCH-EINSPRITZDÜSE FÜR BRENNKRAFTMASCHINEN MIT ABGERUNDETEM ÜBERGANG ZWISCHEN SACKLOCH UND DÜSENNADELSITZ**
INJECTION NOZZLE WITH BLIND BORE FOR INTERNAL COMBUSTION ENGINE WITH ROUNDED PASSAGE BETWEEN THE BLIND BORE AND THE INJECTOR NEEDLE SEAT
BUSE D'INJECTION A TROU BORGNE POUR MOTEURS A COMBUSTION INTERNE A PASSAGE ARRONDI ENTRE LE TROU BORGNE ET LE SIEGE DE L'AIGUILLE D'INJECTEUR

(30) Priorität: 08.07.1999 DE 19931761
(43) Veröffentlichungstag der Anmeldung: 28.11.2001
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: PCT/DE2000/002125
(87) Internationale Veröffentlichungsnummer: WO 2001/004490

(56) Entgegenhaltungen:
- EP-A- 0 370 659
- EP-A- 0 730 089
- DE-A- 3 740 283
- GB-A- 2 186 632
- US-A- 3 836 080

## Beschreibung

### Stand der Technik

Die Erfindung geht aus von einer Einspritzdüse für Brennkraftmaschinen mit einem, mindestens ein Spritzloch aufweisenden Sackloch und mit einem an das Sackloch anschließenden Düsennadelsitz.

Sackloch-Einspritzdüsen der gattungsgemäßen Art weisen vor allem im Teilhubbereich der Düsennadel eine große Streuung des Strömungswiderstands und damit auch der eingespritzten Kraftstoffmenge auf. In Folge dessen ist das Emissions- und Verbrauchsverhalten vieler der mit diesen Sackloch-Einspritzdüsen ausgerüsteten Brennkraftmaschinen nicht optimal.

Aus der GB 2 186 632 A und der DE 37 40 283 A1 sind Sackloch-Einspritzdüsen bekannt bei denen der Übergang zwischen Düsennadelsitz und Sackloch verrundet ist. Außerdem weist die Düsennadel in diesem Übergangsbereich eine Verrundung oder eine Ausnehmung auf. Diese Verrundung bewirkt eine Vergrößerung des Spaltes zwischen Düsennadel und Einspritzdüse in dem genannten Übergangsbereich.

Der Erfindung liegt die Aufgabe zugrunde, eine Sackloch-Einspritzdüse bereitzustellen, bei der die Streuung der Einspritzmenge im Teilhubbereich der Düsennadel bei verschiedenen Exemplaren einer Sackloch-Einspritzdüse gleicher Bauart verringert wird und somit das Verbrauchs- und Emissionsverhalten der mit der erfindungsgemäßen Sackloch-Einspritzdüse ausgerüsteten Brennkraftmaschinen verbessert wird. Gleichzeitig wird eine günstige Betriebs-Kennlinie der Einspritzdüse angestrebt, um in allen Lastbereich eine möglichst präzise Zumessung der Einspritzmenge zu erreichen.

Diese Aufgabe wird gelöst durch eine Einspritzdüse für Brennkraftmaschinen mit den kennzeichnenden Merkmalen des Anspruchs 1 gelöst.

Dadurch, dass der Übergang zwischen Düsennadelsitz und Sackloch erfindungsgemäß mit einer definierten Geometrie abgerundet ist und die Düsennadel im Übergangsbereich zwischen Düsennadelsitz und Sackloch kegelstumpfförmig ausgebildet ist, ist auch die im Teilhubbereich der Düsennadel maßgebliche Drosselwirkung des Übergangs zwischen Düsennadelsitz und Sackloch definiert und streut somit zwischen verschiedenen Exemplaren einer Einspritzdüse gleicher Bauart nur noch in sehr geringem Umfang. Dadurch kann durch Messen des Betriebsverhaltens einer erfindungsgemäßen Sackloch-Einspritzdüse das Betriebsverhalten aller anderen bauartgleichen Sackloch-Einspritzdüsen mit wesentlich größerer Genauigkeit vorhergesagt werden und die Steuerung des Einspritzvorgangs entsprechend optimiert werden.

Im Ergebnis wird die Betriebs-Kennlinie der erfindungsgemäßen Einspritzdüse durch folgende Teilbereiche bestimmt:
Bei sehr kleinen Hüben der Düsennadel wird der Kraftstoff durch den Spalt zwischen Düsennadel und Düsennadelsitz im Bereich des größten Durchmessers der Düsennadel gedrosselt.

Mit zunehmendem Hub wandert der Ort der Drosselung in Richtung des Übergangsbereichs zwischen Düsennadelsitz und Sackloch bis schließlich der Übergangsbereich maßgeblich für das Betriebsverhalten bei mittleren Hüben ist.

Bei voll geöffneter Düsennadel sind das oder die Spritzlöcher für die Drosselung des Kraftstoffs maßgeblich.

Bei einer Ausführungsform der Erfindung ist der Übergang zwischen Düsennadelsitz und Sackloch mit einem Radius zwischen 0,01 mm und 0,1 mm, vorzugsweise zwischen 0,04 mm und 0,06 mm, abgerundet, so dass einerseits die Abrundung die Streuung des Teillastverhaltens der Einspritzdüsen bereits deutlich verringert und andererseits die Abrundung mit geringen Kosten herstellbar ist.

Bei einer weiteren Ausführungsform der Erfindung ist das Sackloch konisch, so dass das Teillastverhalten von konischen Sackloch-Einspritzdüsen verbessert wird.

In Ergänzung der Erfindung ist vorgesehen, das Sackloch zylindrisch auszuführen, so dass auch das Teillastverhalten von zylindrischen Sackloch-Einspritzdüsen verbessert wird.

Eine Variante einer erfindungsgemäßen Einspritzdüse sieht vor, dass der Düsennadelsitz kegelstumpfförmig ist, wodurch sich eine gute Dichtwirkung und eine gute Zentrierung der Düsennadel im Düsennadelsitz ergibt.

Bei einer anderen Ausführung der Erfindung beträgt der Kegelwinkel des Düsennadelsitzes 60°, so dass eine gute Dichtwirkung zwischen Düsennadel und Düsennadelsitz erzielt wird.

In Ergänzung der Erfindung ist der Kegelwinkel der Düsennadel bis zu einem Grad, vorzugsweise 15 - 30 Winkelminuten, größer als der Kegelwinkel des Düsennadelsitzes, so dass die Dichtfläche verkleinert und in den Bereich des größten Durchmessers der Düsennadel verlegt wird.

Eine andere Ausführungsform sieht vor, dass das Sackloch ein Minisackloch oder ein Mikrosackloch ist, so dass die erfindungsgemäßen Vorteile auch bei diesen Einspritzdüsen nutzbar sind.

Bei einer anderen Ausführungsform ist der Übergang zwischen Spritzloch und Sackloch abgerundet, so dass die Drosselwirkung des Spritzlochs verringert wird und innerhalb eines engeren Toleranzbereichs streut.

Die eingangs genannte Aufgabe wird auch gelöst durch eine Einspritzdüse für Brennkraftmaschinen mit einem, mindestens ein Spritzloch aufweisenden Sackloch, dadurch gekennzeichnet, dass der Übergang zwischen Spritzloch und Sackloch abgerundet ist. Durch diese Maßnahme wird die Streuung des Betriebsverhaltens der Einspritzdüsen verringert.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstands der Erfindung ist in der Zeichnung dargestellt und im Folgenden näher beschrieben. Es zeigen:
- Figur 1:: einen Querschnitt durch eine Sackloch-Einspritzdüse und
- Figur 2:: eine Kennlinie des hydraulischen Durchmessers der Einspritzdüse über dem Hub der Düsennadel.

In Figur 1 ist eine Einspritzdüse 1 mit einem konischen Sackloch 2 dargestellt. Das Sackloch 2 kann auch zylindrisch sein oder es kann sich um eine Mini- oder Mikro-Sackloch 2 handeln. Bei letztgenannten ist das Volumen des Sacklochs 2 gegenüber der in Figur 1 dargestellten Bauart verringert. Dadurch verdunstet bei abgestellter Brennkraftmaschine weniger Kraftstoff in den Brennraum.

Über ein Spritzloch 3 gelangt der nicht dargestellte Kraftstoff aus dem Sackloch 2 in den ebenfalls nicht dargestellten Brennraum. An das konische Sackloch 2 schließt sich ein kegelstumpfförmiger Düsennadelsitz 4 an. Der Düsennadelsitz 4 kann einen Kegelwinkel von 60° haben. Das Sackloch 2 muß nicht konisch sein, sondern kann auch zylindrisch sein.

An dem Düsennadelsitz 4 liegt eine Düsennadel 5 auf. In Figur 1 ist deutlich zu erkennen, dass der Kegelwinkel der Düsennadel 5 größer als der Kegelwinkel des Düsennadelsitzes 4 ist. Dadurch liegt die Kontaktzone 6 zwischen Düsennadel 5 und Düsennadelsitz 4 im Bereich des größten Durchmessers der Düsennadel 5 und die Flächenpressung zwischen Düsennadel 5 und Düsennadelsitz 4 wird erhöht. Die Differenz der Kegelwinkel von Düsennadel 5 und Düsennadelsitz 4 ist in Figur 1 übertrieben dargestellt. In der Regel ist die o. g. Differenz kleiner als 1 Grad und bewegt sich im Bereich von wenigen Winkelminuten.

Auf der linken Seite von Figur 1 ist ein Übergang zwischen Sackloch 2 und Düsennadelsitz 4 nach dem Stand der Technik als Kante 7 dargestellt. Diese Kante 7 entsteht beim Schleifen des Düsennadelsitzes 4. Je nach Art der Bearbeitung kann die Kante 7 ein scharfer Grat oder eine glatte Kante sein. Der Strömungswiderstand der Kante 7 wird wesentlich von der Beschaffenheit derselben beeinflusst.

Auf der rechten Seite von Figur 1 ist ein erfindungsgemäß abgerundeter Übergang 8 zwischen Sackloch 2 und Düsennadelsitz 4 dargestellt. Die Abrundung des Übergangs 8 kann im Querschnitt beispielsweise kreisförmig sein, wobei der Radius im Bereich von 0,01 mm bis 0,1 mm, vorzugsweise 0,04 mm bis 0,06 mm beträgt. Das erfindungsgemäße Abrunden führt jedenfalls dazu, dass die Geometrie des Übergangs 8 zwischen Düsennadelsitz 4 und Sackloch 2 bei Einspritzdüsen 1 gleicher Bauart nurmehr innerhalb eines sehr engen Toleranzbereichs streut; d. h. die Geometrie des Übergangs 8 ist definiert und damit ist auch der Strömungswiderstand des Übergangs 8 eindeutig definiert, wenn die Düsennadel 5 in Richtung eines Düsennadelhubs 9 vom Düsennadelsitz 4 abgehoben wird. Demzufolge nimmt die Streuung des Strömungswiderstands verschiedener Exemplare von erfindungsgemäßen Einspritzdüsen im Bereich des Übergangs 8 zwischen Düsennadelsitz 4 und Sackloch 2 stark ab.

Die Folgen der Streuung des Strömungswiderstands von Einspritzdüsen 1 im Bereich des Übergangs 7 oder 8 werden anhand des in Figur 2 dargestellten Diagramms veranschaulicht.

In Figur 2 ist der hydraulische Durchmesser 10 einer Sackloch-Einspritzdüse 1 über dem Düsennadelhub 9 qualitativ aufgetragen. Der hydraulische Durchmesser 10 ist eine Größe mittels derer beliebige durchströmte Querschnitte hinsichtlich ihres Strömungswiderstands vergleichbar gemacht werden. Als Bezugsgröße dient der Strömungswiderstand eines Rohrs mit kreisförmigem Querschnitt. Ein Querschnitt mit großem hydraulischen Durchmesser hat einen geringen Strömungswiderstand und umgekehrt.

In Figur 2 wurde der Düsennadelhub 9 in zwei Bereiche eingeteilt. Ein erster Bereich erstreckt sich von Null bis "a", der zweite, nachfolgend als Teilhubbereich bezeichnete Bereich erstreckt sich von "a" bis "b". Bei "c" ist der volle Düsennadelhub erreicht.

Wenn eine geschlossene Einspritzdüse 1, bei der die Düsennadel 5 auf dem Düsennadelsitz 4 aufliegt, geöffnet wird, ergibt sich bei sehr kleinem Düsennadelhub 9 im Bereich der Kontaktzone 6 ein sehr schmaler Spalt, durch den der unter Druck stehende Kraftstoff in das Sackloch 2 strömen kann. Dieser sehr schmale Spalt bestimmt den Strömungswiderstand der Einspritzdüse 1 maßgeblich und legt damit auch den hydraulischen Durchmesser 10 fest. Da der Strömungswiderstand dieses sehr schmalen Spalts groß ist, ist der hydraulische Durchmesser 10 der Einspritzdüse 1 bei sehr kleinem Düsennadelhub 9 sehr klein.

Im Teilhubbereich zwischen "a" und "b" wird der Strömungswiderstand der Einspritzdüse 1 maßgeblich von der Kante 7 oder dem Übergang 8 zwischen Düsennadelsitz 4 und Sackloch 2 bestimmt. Damit ist die Kante 7 oder der Übergang 8 im Teilhubbereich auch für den hydraulischen Durchmesser der Einspritzdüse 1 von großer Bedeutung. Das bedeutet, dass Änderungen in der Geometrie der Kante 7 oder des Übergangs 8 zwischen Düsennadelsitz 4 und Sackloch 2 Änderungen des hydraulischen Durchmessers 10 zur Folge haben. Im Bereich des vollen Düsennadelhubs "c" ist das Spritzloch 3 der Einspritzdüse 1 maßgeblich für den hydraulischen Durchmesser der Einspritzdüse 1.

Gemäß dem vorstehend Gesagten führen Streuungen in der Geometrie der Kante 7 oder des Übergangs 8 zu einer Änderung der Kennlinie 11 der Einspritzdüse 1 vor allem im Teilhubbereich zwischen "a" und "b".

Nicht dargestellt wurde in Figur 1 die Möglichkeit, auch den Übergang zwischen Sackloch 2 und Spritzloch 3 abzurunden. Dadurch wird der Strömungswiderstand der Einspitzdüse verringert und es wird verhindert, dass beispielsweise beim Bohren des Spritzlochs 3, welches in der Regel von außen nach innen erfolgt, ein Grat stehen bleibt. Ein solcher Grat kann dazu führen, dass der Strömungswiderstand einer Einspritzdüse 1 vor allem bei vollem Düsennadelhub ansteigt. Die daraus resultierenden Nachteile entsprechen den bereits genannten und im folgenden weiter beschriebenen Nachteilen von Einspritzdüsen 1 bei denen der Strömungswiderstand der Kante 7 oder des Übergangs 8 stark-streut.

In Figur 2 wurden andeutungsweise die Auswirkungen verschiedener Geometrien des Übergangs 7 oder 8 auf den hydraulischen Durchmesser im Teilhubbereich durch die Kennlinien 11, 12 und 13 dargestellt. Die gestrichelt dargestellte Kennlinie 12 repräsentiert eine Geometrie einer Kante 7 oder eines Übergangs 8, welche im Vergleich zu der Kennlinie 11 einen größeren hydraulischen Durchmesser hat und demzufolge geringere Drosselverluste aufweist. Die gestrichelt dargestellte Kennlinie 13 zeigt die Auswirkungen einer Geometrie eines Übergangs 7 oder 8, welche relativ zu der Kennlinie 11 in Figur 2 eine stärkere Drosselwirkung hat.

Bei in Serie gefertigten Brennkraftmaschinen wird das Kennfeld der Brennkraftmaschine und des zugehörigen Einspritzsystems anhand eines oder mehrerer ausgewählter Testexemplare durch Messungen ermittelt. Die solcherart ermittelten Kennfelder werden allen bauartgleichen Einspritzsystemen zugrundegelegt.

Im Folgenden wird angenommen, dass die Kennlinie 11 eine gemessene Kennlinie ist, und dass diese Kennlinie 11 in dem Steuergerät des Einspritzsystems abgespeichert ist. Weiter wird unterstellt, dass zwei der Serienfertigung entnommene Einspritzdüsen die Kennlinien 12 und 13 haben. Wenn nun die Einspritzdüsen 1 mit den Kennlinien 12 und 13 mit einer Steuergerät zusammenwirken, in dem die Kennlinie 11 abgespeichert ist, dann stimmt die tatsächliche Einspritzmenge im Teilhubbereich nicht mit der bei den Testexemplaren gemessenen optimalen Einspritzmenge gemäß der Kennlinie 11 überein, so dass die Leistung und/oder das Emissionsverhalten der Brennkraftmaschine verschlechtert wird.

Im Umkehrschluss kann man sagen, dass durch das Abrunden des Übergangs 8 zwischen Düsennadelsitz 4 und Sackloch 2 die Streuung der Kennlinien 11, 12 und 13 verringert wird. Damit wird die Übereinstimmung zwischen der im Steuergerät abgespeicherten Kennlinie 11 und der Kennlinien 11 und 12 von zwei der Serienfertigung entnommenen Einspritzdüsen deutlich verbessert. Die Übereinstimmung kann beispielsweise um den Faktor 2 bis 3 verbessert werden. In Folge dessen entspricht die tatsächlich eingespritzte Kraftstoffmenge genau der von dem Steuergerät vorgegebenen Einspritzmenge und das Verbrauchs- und Emissionsverhalten der Brennkraftmaschine ist optimal.

Alle in der Beschreibung, den nachfolgenden Ansprüchen und der Zeichnung dargestellten Merkmale können sowohl einzeln als auch in beliebiger Kombination miteinander erfindungswesentlich sein.

## Patentansprüche

1. Einspritzdüse (1) für Brennkraftmaschinen mit einer Düsennadel (5) und mit einem, mindestens ein Spritzloch (3) aufweisenden Sackloch (2) und mit einem an das Sackloch (2) anschließenden Düsennadelsitz (4), wobei der Übergang (8) zwischen Düsennadelsitz (4) und Sackloch (2) abgerundet ist, **dadurch gekennzeichnet, dass** die Düsennadel (5) im Bereich des Düsennadelsitzes und im Bereich des an den Düsennadelsitz anschließenden Teil des Sacklochs (2) kegelstumpfförmig ausgebildet ist.

2. Einspritzdüse (1) nach Anspruch 1, **dadurch gekennzeichnet, dass** der Übergang (8) zwischen Düsennadelsitz (4) und Sackloch (2) mit einem Radius zwischen 0,01 mm und 0,1 mm, vorzugsweise zwischen 0,04 mm und 0,06 mm abgerundet ist.

3. Einspritzdüse (1) nach Anspruch 1 oder 2, **dadurch gekennzeichnet, dass** das Sackloch (2) konisch ist.

4. Einspritzdüse (1) nach Anspruch 1 oder 2, **dadurch gekennzeichnet, dass** das Sackloch (2) zylindrisch ist.

5. Einspritzdüse (1) nach einem der vorhergehenden Ansprüche, **dadurch gekennzeichnet, dass** der Düsennadelsitz (4) kegelstumpfförmig ist.

6. Einspritzdüse (1) nach Anspruch 5, **dadurch gekennzeichnet, dass** der Kegelwinkel des Düsennadelsitzes (4) 60° beträgt.

7. Einspritzdüse (1) nach einem der Ansprüche 5 oder 6, **dadurch gekennzeichnet, dass** der Kegelwinkel der Düsennnadel (5) bis zu einem Grad, vorzugsweise 15 bis 30 Winkelminuten, größer als der Kegelwinkel des Düsennadelsitzes (4) ist.

8. Einspritzdüse (1) nach einem der vorhergehenden Ansprüche, **dadurch gekennzeichnet, dass** das sackloch (2) ein Mini-Sackloch oder ein Mikro-Sackloch ist.

9. Einspritzdüse (1) nach einem der vorhergehenden Ansprüche, **dadurch gekennzeichnet, dass** der Übergang zwischen Spritzloch (3) und Sackloch (2) abgerundet ist.

## Claims

1. Fuel injection nozzle (1) for internal combustion engines, having a nozzle needle (5) and a blind hole (2) having at least one spray orifice (3), and a nozzle needle seat (4) adjoining the blind hole (2), the transition (8) between nozzle needle seat (4) and blind hole (2) being rounded off, **characterized in that** the nozzle needle (5) in the area of the nozzle needle seat and in the area of the part of the blind hole (2) adjoining the nozzle needle seat is of truncated cone shape.

2. Fuel injection nozzle (1) according to Claim 1, **characterized in that** the transition (8) between nozzle needle seat (4) and blind hole (2) is rounded off with a radius of between 0.01 mm and 0.1 mm, preferably between 0.04 mm and 0.06 mm.

3. Fuel injection nozzle (1) according to Claim 1 or 2, **characterized in that** the blind hole (2) is conical.

4. Fuel injection nozzle (1) according to Claim 1 or 2, **characterized in that** the blind hole (2) is cylindrical.

5. Fuel injection nozzle (1) according to any one of the preceding Claims, **characterized in that** the nozzle needle seat (4) is of truncated cone shape.

6. Fuel injection nozzle (1) according to Claim 5, **characterized in that** the taper angle of the nozzle needle seat (4) is 60°.

7. Fuel injection nozzle (1) according to either of Claims 5 or 6, **characterized in that** the taper angle of the nozzle needle (5) is to a degree, preferably 15 to 30 angular minutes, larger than the taper angle of the nozzle needle seat (4).

8. Fuel injection nozzle (1) according to any one of the preceding Claims, **characterized in that** the blind hole (2) is a mini blind hole or a micro blind hole.

9. Fuel injection nozzle (1) according to any one of the preceding Claims, **characterized in that** the transition between spray orifice (3) and blind hole (2) is rounded off.

## Revendications

1. Buse d'injecteur (1) pour moteurs à combustion interne comportant une aiguille d'injecteur (5) et un trou borgne (2) présentant au moins un trou d'injecteur (3), et comportant un siège d'aiguille d'injecteur (4) adjacent au trou borgne (2), le passage (8) entre le siège de l'aiguille d'injecteur (4) et le trou borgne (2) étant arrondi,
**caractérisée en ce que**
l'aiguille d'injecteur (5) est en forme de cône tronqué dans la zone du siège de l'aiguille d'injecteur et dans la zone de la partie du trou borgne (2) adjacente au siège de l'aiguille d'injecteur.

2. Buse d'injecteur (1) selon la revendication 1,
**caractérisée en ce que**
le passage (8) entre le siège de l'aiguille d'injecteur (4) et le trou borgne (2) est arrondi à un rayon compris entre 0,01 mm et 0,1 mm, de préférence entre 0,04 mm et 0,06 mm.

3. Buse d'injecteur (1) selon la revendication 1 ou 2,
**caractérisée en ce que**
le trou borgne (2) est conique.

4. Buse d'injecteur (1) selon la revendication 1 ou 2,
**caractérisée en ce que**
le trou borgne (2) est cylindrique.

5. Buse d'injecteur (1) selon l'une quelconque des revendications précédentes,
**caractérisée en ce que**
le siège de l'aiguille d'injecteur (4) est en forme de cône tronqué.

6. Buse d'injecteur (1) selon la revendication 5,
**caractérisée en ce que**
l'angle de cône du siège de l'aiguille d'injecteur (4) est d'environ 60°.

7. Buse d'injecteur (1) selon l'une quelconque des revendications 5 ou 6,
**caractérisée en ce que** l'angle de cône de l'aiguille d'injecteur (5) est plus grand que l'angle de cône du siège de l'aiguille d'injecteur (4) jusqu'à un certain degré, de préférence de 15 à 30 minutes d'angle.

8. Buse d'injecteur (1) selon l'une quelconque des revendications précédentes,
**caractérisée en ce que**
le trou borgne (2) est un mini trou borgne ou un micro trou borgne.

9. Buse d'injecteur (1) selon l'une quelconque des revendications précédentes,
**caractérisée en ce que**
le passage entre le trou d'injecteur (3) et le trou borgne (2) est arrondi.
